# EUROPÄISCHE PATENTANMELDUNG

(11) **EP 0 364 817 A1**
(43) Veröffentlichungstag der Anmeldung: **25.04.1990**
(21) Anmeldenummer: 89118447.5
(22) Anmeldetag: 04.10.1989
(51) Int. Cl.: A61D 1/02

(54) **Vorrichtung zum Einbringen mindestens eines spritzbaren Mediums**

(30) Priorität: 17.10.1988 DE 3835353
(71) Anmelder: BAYER AG, 51368 Leverkusen (DE)
(72) Erfinder: Hamann, Jörn, Prof. Dr., D-2300 Kiel-Kronshagen (DE)

(57) **Zusammenfassung**

Die vorliegende Erfindung betrifft eine Vorrichtung zum Einbringen mindestens eines spritzbaren Mediums (13) in einem eine Zitze eines Euters durchziehenden Kanal (14) mit einer in den Kanal hineinragenden das Medium leitenden Leitvorrichtung (3) die einen ihr Eindringen in den Kanal begrenzenden Begrenzer (25) aufweist.

## Beschreibung

Die Erfindung betrifft eine Vorrichtung zum Einbringen mindestens eines spritzbaren Mediums in einen einer Zitze eines Euters durchziehenden Kanal mit einer in den Kanal hineinragenden und das Medium leitenden Leitvorrichtung.

Zur Erhaltung der Gesundheit eines Euters werden spritzbare Medien beispielsweise keimabtötende Mittel durch einen eine Zitze durchziehenden Kanal in das Innere der Zitze hineingespritzt. Zu diesem Zwecke stehen Injektoren zur Verfügung, mit deren Hilfe das spritzbare Medium in die Zitze injiziert werden kann. Ein solcher Injektor besteht im wesentlichen aus einem das spritzbare Medium enthaltenden Zylinder, in dem ein kolben beweglich angeordnet ist. Der Zylinder besitzt an seinem der Zitze zugewandten Ende eine in den Zitzenkanal der Zitze einführbaren Tubus, der von einer Bohrung durchzogen ist. Dieser Tubus wird in den Zitzenkanal eingeführt. Sodann wird mit Hilfe des Kolbens Druck aus das spritzbare Medium ausgeübt, so daß dieses durch die Bohrung des Tubus in die Zitze eindringen kann.

Mit einem derartigen Injektor wird nicht selten ein Effekt erzielt, der der gewünschten Desinfektion des Zitzeninnenraumes entgegenwirkt. Dieser Effekt entsteht dadurch, daß der Tubus beim Eindringen in den Zitzenkanal der Zitze an dessen Wandungen entlangleitet. Dabei beschädigt der Tubus mit seiner relativ scharfen, der Kanalwandung zugewandten Oberkante eine an der Kanalwandung vorgesehene natürliche Auskleidung, die dazu dient, das Eindringen von Krankheitskeimen in den Innenraum der Zitze zu verhindern. Diese Auskleidung, auch Keratin genannt, wirkt bezüglich eindringender Keime sowohl bakteriostatisch als auch bakterizid. Durch eine Beschädigung dieser Auskleidung wird nicht nur deren bakteriostatische und bakterizide Wirkung mindestens herabgesetzt, in vielen Fällen sogar vereitelt, sondern darüber hinaus werden mit Hilfe des den Strichkanal durchdringenden Tubus Keime, die vom Keratin festgestellt worden sind, in den Innenraum der Zitze gefordert.

Aufgabe der vorliegenden Erfindung ist es daher, die Vorrichtung der einleitend genannten Art so zu verbessern, daß das spritzbare Medium in den Innenraum der Zitze gespritzt werden kann, ohne daß dadurch die Gefahr besteht, daß gleichzeitig Keime in den Innenraum der Zitze eindringen bzw. die innere Auskleidung beschädigt wird.

Die Aufgabe wird erfindungsgemäß durch gelöst, daß die Leitvorrichtung einen ihr Eindringen in den Kanal begrenzenden Begrenzer aufweist.

Auf diese Weise wird dafür gesorgt, daß die Leitvorrichtung nur soweit in den Strichkanal der Zitze eindringt, daß beim Einspritzen des Mediums für dessen einwandfreie Führung in Richtung auf den Innenraum der Zitze gesorgt ist. Eine mechanische Beanspruchung des Strichkanals findet nur in diesem relativ kleinen Bereich statt, in den die Leitvorrichtung eindringt. Darüber hinaus sorgt der Strichkanal für eine Führung des spritzbaren Mediums in Richtung auf den Innenraum der Zitze. Das die Kanalwandung auskleidende Keratin wird durch das eindringende Medium nicht geschädigt. Vielmehr strömt an diesem Keratin beim Melken auch die aus dem Strichkanal strömende Milch vorbei, ohne daß deswegen diese Auskleidung beschädigt wird. Die insoweit vorhandene Widerstandkraft des Keratins reicht auch aus, um zu verhindern, daß deren bakteriostatische und bakterizide Wirkung unter der Wirkung des hindurchströmenden Mediums leidet.

Gemäß einer bevorzugten Ausführungsform der Erfindung ist die Leitvorrichtung als eine Kanüle eines Injektors ausgebildet, auf deren dem Kanal zugewandten Spritze der Begrenzer vorgesehen ist. Bei dieser Ausführungsform der Erfindung dringt die Kanüle des Injektors in den Zitzenkanal ein, jedoch nur soweit, daß für eine einwandfreie Führung des eingespritzen Mediums innerhalb des Zitzenkanals gesorgt ist. Darüber hinaus verhindert der Begrenzer ein weiteres Eindringen der Kanüle in den Zitzenkanal, so daß eine Schädigung des Keratins einerseits und eine Förderung der Keime in Richtung auf den Zitzeninnenraum nicht stattfinden kann.

Gemäß einer weiteren bevorzugten Ausführungsform der Erfindung endet die Kanüle innerhalb eines den Begrenzer durchziehenden Loches und der Begrenzer weist einen das Loch umgebenden Ansatz auf, der beim Einbringen des Mediums in den Kanal bis zu einer vorgegebenen Länge hineinragt. In diesem Falle dringt die Kanüle in den Zitzenkanal überhaupt nicht ein und kann daher das Keratin auch nicht schädigen. Vielmehr dringt in den Kanal lediglich den Ansatz ein, der beispielsweise eine der Kanal schonende Ausbildung ausweisen kann. Beispielsweise kann der Ansatz einen gerundenen Übergang von seiner zylindrischen Außenfläche in seine in den Zitzenkanal einmündende Stirnfläche aufweisen. Auf diese Weise gleiten die gerundeten Kanten ohne wesentlichen Widerstand in den Zitzenkanal hinein, ohne das Keratin zu schädigen.

Weitere Einzelheiten und Merkmale der Erfindung ergeben sich aus den nachfolgenden ausführlichen Beschreibung und den beigefügten Zeichnungen, in denen bevorzugte Ausführungsformen der Erfindung beispielsweise veranschaulicht sind.

In den Zeichnungen zeigen:
Fig. 1: einen Längsschritt durch eine Zitze,
Fig. 2: einen Längsschritt durch eine Vorrichtung zum Einbringen eines spritzbaren Mediums,
Fig. 3: einen Längsschritt durch einen Begrenzer,
Fig. 4: einen Längsschritt durch einen anderen Begrenzer,
Fig. 5: einen Längsschritt durch einen weiteren Begrenzer,
Fig. 6: einen Längsschritt durch einen anderen Begrenzer,
Fig. 7: einen Längsschritt durch einen weiteren Begrenzer,
Fig. 8: einen Längsschritt durch einen weiteren Begrenzer,
Fig. 9: einen Längsschritt durch einen weiteren Begrenzer,
Fig. 10: einen Längsschritt durch eine Kanüle mit angeformtem Begrenzer und
Fig. 11: einen Längsschritt durch einen Injektor mit aufgesetzter Leitvorrichtung.

Eine Vorrichtung besteht im wesentlichen aus einem Zylinder (1), einem Kolben (2) und einer Kanüle (3). Der Kolben (2) ist innerhalb des Zylindes (1) in dessen Längsrichtung verschieblich angeordnet. Über eine Kolbenstange (4) kann eine Kraft in den Kolben (2) eingeleitet werden, um diesen innerhalb des Zylinders (1) hin- und her zu bewegen.

Der Zylinder (1) besitzt an seinem oberen Ende (5), in dem der Kolben (2) am weitesten in den Zylinder (1) hineingeschoben ist, eine Bohrung (6), die sich etwa mittig durch einen der Zylinder (1) begrenzenden Zylinderboden (7) erstreckt. In dieser Bohrung (6) ist die Kanüle (3) befestigt, durch die sich in Längsrichtung des Zylinders (1) eine Bohrung (8) erstreckt. Diese Bohrung (8) endet an einer Stirnfläche (9) der Kanüle (3), die bei einer auf den Zylinderboden (7) aufgesetzten Kanüle (3) gegenüber dem Zylinderboden (7) angeordnet ist. Die Kanüle (3) wird von einer Außenfläche (10) begrenzt, die entweder zylindrisch oder in Form eines Kegelstumpfes ausgebildet sein kann. Auf diese Außenfläche (10) kann im Bereich der Bohrung (6) ein Außengewinde angebracht wein, mit dem die Kanüle (3) in ein entsprechendes Innengewinde eingeschraubt ist, das im Bereich der Bohrung im Zylinderboden (7) angebracht ist.

Innerhalb eines vom Zylinder (1) umgebenden Innenraumes (11) ist in Richtung auf die Bohrung (6) oberhalb des Kolbens (2) ein Druckraum (12) ausgebildet, in dem sich ein spritzbares Medium (13), beispielsweise ein Antibiotikum befindet. Wird über die Kolbenstange (4) Druck auf den Kolben (2) ausgeübt, so wird das spritzbare Medium (13) über die Bohrung (6) in die Bohrung (8) der Kanüle (3) gedrückt, so daß das spritzbare Medium im Bereich der Stirnfläche (9) aus der Bohrung (8) austreten kann.

Diese Stirnfläche (9) wird in einem Strichkanal (14) eingeführt, der in einer Zitze (15) an deren einem Euter (16) abgewandten unteren Ende (17) vorgesehen ist. Dieser Strichkanal (14) durchzieht eine Zitzenkuppe (18) in Richtung auf einen Innenraum (19), der von einer Zitzenwandung (20) umgeben ist und mit dem Euter (16) in Verbindung steht. Innerhalb des Innenraumes (19) sammelt sich aus dem Euter (16) austretende Milch (21), die im Falle des Melkens durch den Strichkanal (14) der Zitze (15) entzogen wird.

Der Strichkanal (14) besitzt eine Wandung (22), auf der eine Auskleidung (23), Keratin, vorgesehen ist. Dieses Keratin schützt den Innenraum (19) vor Keimen (24), die durch den Strichkanal (14) in den Innenraum (19) eindringen wollen. Dabei wirkt das Keratin sowohl bakteriostatisch, indem es die in den Strichkanal (14) eindringenden Keime (24) festhält, als auch bakterizid, in dem es diese Keime (24) abtötet.

Um zu verhindern, daß beim Eindringen der Kanüle (3) in den Strichkanal (14) die Stirnfläche (9) Keime (24) von der Wandung (22) des Strichkanals (14) ablöst und vor sich her bis in den Innenraum (19) schiebt, wird auf der Kanüle (3) ein Begrenzer (25) befestigt, der von der Stirnfläche (9) aus gesehen in einem Abstand (26) auf der Außenfläche (10) der Kanüle (3) haftet. Dieser Begrenzer (25) besitzt eine dem oberen Ende (5) des Zylinders (1) abgewandte Außenfläche (27). Mit dieser Außenfläche (27) liegt der Begrenzer (25) an der Zitzenkuppe (18) an, wenn die Kanüle (3) in den Strichkanal (14) in einer dem Abstand (26) entsprechenden Länge eingeführt ist.

Der Begrenzer (25) kann in jeder beliebigen Weise ausgebildet sein, die geeignet ist, ein Eindringen der Stirnfläche (9) über einen vorgegebenen Abstand (26) hinaus in den Strichkanal (14) zu verhindern. Beispielsweise kann der Begrenzer eine kreisförmige oder eine rechteckige Außenbegrenzung (28) aufweisen. Zweckmäßigerweise ist er als eine Platte (29) ausgebildet, die beispielsweise aus Kunststoff bestehen kann. Durch diese Platte (29) erstreckt sich - zweckmäßigerweise in deren Mitte (30) ein Loch (31) vor der Außenfläche (27) durch die Platte (29) in Richtung auf eine der Außenfläche (27) abgewandte Hinterfläche (32). Dieses Loch (31) kann zylindrische Wandungen (33) besitzen, mit deren der Begrenzer (25) auf der Außenfläche (10) der Kanüle (3) haftet. In diesem Falle muß jedoch die Kanüle (3) eine leicht in Richtung auf den Zylinder (1) zunehmende konische Ausbildung aufweisen, damit der Begrenzer (25) im vorgesehenen Abstand (26) auf der Außenfläche (10) haftet. Es ist jedoch auch möglich, auf der Hinterfläche (32) einen Erhöhung (34) auszubilden, die etwa konzentrisch das Loch (31) umgibt. Im Bereich dieser Erhöhung (34) kann das Loch (31) eine konzentrische Erweiterung (35) aufweisen, die entweder in Stufen (36, 37) oder als stufenlose Erweiterung (38) ausgebildet sein kann. Diese Erweiterung (35) ist hinsichtlich ihrer lichten Weite so bemessen, daß die Kanüle (3) mit ihrer konisch verlaufenden Außenfläche an der Erweiterung (35) anliegt, wenn ihre Stirnfläche (9) im vorgesehenen Abstand (26) aus der Außenfläche (27) herausragt.

Darüber hinaus kann der Begrenzer (25) auch in der Weise ausgebildet sein, daß ein Ansatz (39) auf der Außenfläche (27) ausgebildet ist, von der er sich in eine vom Zylinder (1) abgewandte Richtung erhebt. Dieser Ansatz (39) wird von dem Loch (31) durchzogen, dessen Mündung (40) er etwa konzentrisch mit seiner Außenfläche (41) umgibt. Die Außenfläche (41) kann in Form eines Zylinders (42) oder eines abgestumpften Kegels (43) ausgebildet sein, der sich in Richtung auf die Mündung (40) verjüngt. Darüber hinaus kann der Ansazt (39) eine die Mündung (40) umgebende ebene Mündungsfläche (44) aufweisen. Die Mündungsfläche (44) kann jedoch auch abgerundete Kanten (35) aufweisen, mit denen mit Mündungsfläche (44) in die Außenfläche (41) einmündet. Schließlich ist es denkbar, die Mündungsfläche (44) in eine vom Zylinder (1) angewandte Richtung mit einer Abrundung (46) zu versehen, beispielsweise dem Ansatz (39) eine halbkugelförmige Bestaltung gibt.

Bei dem auf der Außenfläche (27) mit einem Ansatz (39) ausgebildeten Begrenzer (25) ragt die Kanüle (3) nur soweit durch das Loch (31) in den Begrenzer (25) hinein, daß sie mit ihrer Stirnfläche (9) in jedem Falle aus der Mündung (40) nicht hinausragt. Auf diese Weise ist dafür gesorgt, da die Kanüle (3) mit ihrer Stirnfläche (9) in den Strichkanal (14) nicht hineinragt, wenn das spritzbare Medium (13) in den Innenraum (19) der Zitze (15) hineingespritzt werden soll. Vielmehr ragt dabei lediglich der Ansatz (39) in den Strichkanal (14) hinein, so daß für eine immer gleichbleibende Eindringtiefe des Ansatzes (39) gesorgt ist. Der Ansatz (39) besitzt eine über die Außenfläche (27) hinausragende Länge, die wesentlich kürzer als diejenige des Strichkanals (14) ist, jedoch dafür sorgt, daß das spritzbare Medium (13) ziel gerichtet in den Strichkanal (14) geleitet werden kann.

Auch bei dem mit dem Ansatz (39) versehenen Begrenzer (25) kann auf der Hinterfläche (32) eine Erhöhung (34) ausgebildet sein. Das Loch (31) kann eine zylindrische Wandung (33) besitzen oder mit einer Erweiterung (35) versehen sein, die beispielsweise eine konisch ausgebildete Kanüle (3) aufnehmen kann.

Unabhängig davon, ob der Begrenzer (25) einen Ansatz (39) aufweist oder nicht kann die Außenfläche (27) entweder als eine plane Ebene (47) ausgebildet sein, die etwa planparallel zur Hinterfläche (32) verläuft. Es ist jedoch auch möglich, die Außenfläche (27) mit einer Anschrägung (48) zu versehen, bei der der Begrenzer (25) im Bereich seiner Mitte (30) einen geringen Querschnitt aufweist als im Bereich seiner Außenbegrenzung (28). In diesem Falle ragt beim Injizieren des spritzbaren Mediums (13) die Zitzenkuppe (18) in eine Auswölbung (49) der Außenfläche (27) hinein.

Es ist jedoch auch möglich, die Anschrägung (48) in der Weise vorzunehmen, daß der Begrenzer (25) im Bereich seiner Mitte (30) einen größeren Querschnitt aufweist als im Bereich der Außenbegrenzung (28). In diesem Falle ist die Platte (29) als ein abgestumpfter Kegel (50) ausgebildet, der mit seiner höchsten Stelle (51) beim Injizieren des spritzbaren Mediums (13) der Zitzenkuppe (18) benachbart ist. Darüber hinaus können auch andere Ausbildungen der Außenfläche (27) vorgesehen sein, beispielsweise in Form von Schalen, die entweder konkav oder konvex ausgebildet sein können.

Bevor das spritzbare Medium (13) in den Innenraum (19) der Zitze (15) injiziert wird, wird der Begrenzer (25) auf die Kanüle (3) aufgesetzt. Nach dem Aufsetzen des Begrenzers (25) ragt die Stirnfläche (9) der Kanüle (3) bzw. der Ansatz (39) in Richtung auf den Strichkanal (14). Nunmehr wird entweder die Kanüle (3) mit ihrer Stirnfläche (9) bis zum Abstand (26) oder der Ansatz (39) in den Strichkanal (14) eingeführt. Sobald die Zitzenkuppe (18) auf der Außenfläche (27) anliegt, wird über den Kolben (2) Druck auf das spritzbare Medium (13) ausgeübt, so daß dieses durch die Auskleidung (23) des Strichkanals (14) in den Innenraum (21) eindringen kann.

Darüber hinaus ist es auch möglich, den Begrenzer (25) als eine an die Kanüle (3) angeformte Begrenzerfläche (52) auszubilden, die im Bereich der Stirnfläche (9) vorgesehen ist. Unabhängig von der jeweiligen Ausbildung der Kanüle (3) kann diese Begrenzerfläche (52) an einem dem Zylinderboden (7) abgewandten oberen Ende (53) der Kanüle (3) vorgesehen sein. Auf dieser Begrenzerfläche (52), die grundsätzlich in ähnlicher Weise ausgebildet sein kann wie die Außenfläche (27) eines aufstreckbaren Begrenzers (25), erhebt sich in eine vom Zylinderboden (7) abgewandte Richtung ein Ansatz (54), der in den Strichkanal (14) eingeführt wird, bis die Zitenkuppe (18) auf dem Begrenzer (25) aufliegt. Die Höhe dieses Ansatzes (54) entspricht etwa derjenigen des Ansatzes (39) der sich auf dem Begrenzer (25) erhebt. Sie reicht aus, damit der in den Strichkanal (14) eingeführte Ansatz (54) mit seinem Loch (31) eine Führung für das spritzbare Medium (13) innerhalb des Strichkanals (14) darstellt.

Darüber hinaus ist es auch möglich, einen Ansatz (55) unmittelbar im Zylinderboden (7) des Zylinders (1) zu befestigen. Dabei kann der Ansatz (55) entweder über ein Schraubgewinde (56) in den Zylinderboden (7) eingeschraubt werden. In diesem Falle besitzt die sich durch den Zylinderboden (7) erstreckende Bohrung (6) ein Innengewinde (58), mit dem ein auf dem Ansatz (55) vorgesehenes Außengewinde (57) kämmt. Der Ansatz (55) jedoch auch unmittelbar auf dem Zylinderbonden (7) angeformt sein. Er besitzt eine Höhe, mit der er in den Strichkanal (14) eingeführt wird, bis die Zitzenkuppe (18) auf einer den Zylinderboden (7) außen begrenzenden Außenfläche (59) aufliegt. Dabei ist der Ansatz (55) gerade so tief in den Strichkanal (14) eingedrungen, daß eine Gefahr der Beschädigung des Keratin nicht besteht, andererseits jedoch eine ausreichende Führung des spritzbaren Mediums (13) in Richtung auf den Strichkanal (14) gewährleistet ist.

Die Ansätze (54, 55) können jegliche Ausbildungen besitzen, die für den Ansatz (39) bereits beschrieben sind. Beisielsweise ist es denkbar, den Ansatz (54, 55) mit abgerundeten Kanten (45) zu versehen, um eine Einführung des Ansatzes (54, 55) in den Strichkanal (14) zu erleichtern.

## Patentansprüche

1. Vorrichtung zum Einbringen mindestens eines spritzbaren Mediums in einen eine Zitze eines Euters durchziehenden Kanal mit einer in den Kanal hineinragenden und das Medium leitenden Leitvorrichtung, dadurch gekennzeichnet, daß die Leitvorrichtung einen ihr Eindringen in den Kanal begrenzenden Begrenzer (25) aufweist.

2. Vorrichtung nach Anspruch 1, dadurch gekennzeichnet, daß die Leitvorrichtung als eine Kanüle (3) eines Injektors ausgebildet ist, auf deren dem Kanal zugewandten Spritze der Begrenzer (25) vorgesehen ist.

3. Vorrichtung nach Anspruch 1 und 2, dadurch gekennzeichnet, daß der Begrenzer (25) auf die Kanüle (3) aufgestreckt ist.

4. Vorrichtung nach Anspruch 1 bis 3, dadurch gekennzeichnet, daß der Begrenzer (25) ein ihn durchziehendes Loch (31) aufweist, dessen Wandungen (33) an der Kanüle (3) im aufgestreckten Zustand des Begrenzers (25) anliegen.

5. Vorrichtung nach Anspruch 1 bis 4, dadurch gekennzeichnet, daß die Kanüle (3) innerhalb des Loches (31) endet und der Begrenzer (25) einen das Loch (31) umgebenden Ansatz (39) aufweist, der beim Einbringen des Mediums (13) bis zu einem vorgegebenen Abstand (26) in den Kanal hineinragt.

6. Vorrichtung nach Anspruch 1 bis 4, dadurch gekennzeichnet, daß die Kanüle (3) mit ihrer Stirnfläche (9) aus dem auf die Kanüle (3) aufgestreckten Begrenzer (25) mit einem vorgegebenen Abstand (26) in Richtung auf den Kanal herausragt.

7. Vorrichtung nach Anspruch 1 und 2, dadurch gekennzeichnet, daß der Begrenzer (25) an die Kanüle (3) angeformt ist.

8. Vorrichtung nach Anspruch 7, dadurch gekennzeichnet, daß der Begrenzer (25) als eine die Kanüle (3) an ihrer Spitze begrenzende Auflageplatte ausgebildet ist, aus der ein Ansatz in den Kanal hineinragt.

9. Vorrichtung nach Anspruch 7, dadurch gekennzeichnet, daß der Injektor als ein Kolben ausgebildet ist, der in einem Zylinder verschieblich gelagert ist, dessen dem Kanal zugewandter Zylinderboden als Begrenzer ausgebildet ist und auf dem sich ein in den Kanal hineinragender Ansatz erhebt.

10. Vorrichtung nach Anspruch 1 bis 9, dadurch gekennzeichnet, daß der Begrenzer (25) eine Außenfläche (27) aufweist, die beim Einbringen des Mediums (13) an einer die Zitze (15) begrenzenden Zitzenkuppe (18) anliegt.
